# EUROPÄISCHE PATENTSCHRIFT

(11) **EP 0 257 390 B1**
(45) Veröffentlichungstag und Bekanntmachung des Hinweises auf die Patenterteilung: **31.01.1990**
(21) Anmeldenummer: 87111333.8
(22) Anmeldetag: 05.08.1987
(51) Int. Cl.: B65H 45/16, B65H 45/28

(54) **Falzapparat**
Folding apparatus
Appareil à plier

(30) Priorität: 21.08.1986 DE 3628411
(43) Veröffentlichungstag der Anmeldung: 02.03.1988
(73) Patentinhaber: Albert-Frankenthal AG, D-67225 Frankenthal (DE)
(72) Erfinder: Kepert, Manfred, D-6711 Grosskarlbach (DE)
(74) Vertreter: Munk, Ludwig, Dipl.-Ing.

(56) Entgegenhaltungen:
- CH-A- 611 856
- DE-A- 2 920 625

## Beschreibung

Die Erfindung betrifft einen Falzapparat mit vorgeordneter, vorzugsweise als Falztrichter ausgebildeter, erster Längsfalzeinrichtung und mit mindestens einer Querfalzeinrichtung mit einem mit Falzmessern und Greifern besetzten Sammelzylinder, dem eine Querschneideinrichtung mit vorzugsweise hieran anschließender Beschleunigungsstrecke vorgeordnet ist und der mit mindestens einem mit den Falzmessem zugeordnetem Falzklappen besetzten Falzzylinder zusammenwirkt, dem mindestens eine Auslegeeinrichtung, vorzugsweise eine Querfalzauslegeeinrichtung, sowie eine zweite Längsfalzeinrichtung mit zugeordneter Längsfalzauslegeeinrichtung nachgeordnet sind.

Die bekannten Anordnungen dieser Art sind in der Regel nur für eine ganz bestimmte Produktion eingerichtet. Die Erfahrung hat gezeigt, daß dies vielfach zu unerwünschten Beschränkungen führt. Es ist nämlich vielfach erwünscht, beispielsweise nicht nur Produkte mit und ohne Querfalz und ggf. mit und ohne zweiten Längsfalz auslegen zu können, sondern gleichzeitig auch etwa auf halben Umfang oder auf viertel Umfang bezogen auf den Platten- bzw. Formzylinder der vorgeordneten Druckmaschine geschnittene Produkte verarbeiten zu können. Dies ist bei den bekannten Anordnungen nicht möglicht. Diese erweisen sich daher als nicht vielseitig genug.

Hiervon ausgehend ist es daher die Aufgabe der vorliegenden Erfindung, die Vielseitigkeit eines Falzapparats eingangs erwähnter Art zu steigern.

Diese Aufgabe wird dadurch gelöst, daß der zwei mehrarmige, gegeneinander verstellbare Armaturenträger enthaltende Sammelzylinder zwei Sätze von Greifern aufweist, von denen die Greifer des einen Satzes jeweils neben einem Falzmesser auf dem diesen zugeordneten Armaturenträger aufgenommen und alternativ zu den Falzmessern aktivierbar sind und die Greifer des anderen Satzes, die gemeinsam mit den Greifern des ersten Satzes oder mit den Falzmessern aktivierbar sind, auf einem eigenen Armaturenträger aufgenommen sind, daß jeder ebenfalls zwei mehrarmige, gegeneinander verstellbare Armaturenträger enthaltende Falzzylinder ebenfalls zwei Sätze von alternativ zueinander und/oder alternativ zu den Falzklappen aktivierbaren, mit den gleichzeitig aktivierten Greifern des Sammelzylinders zusammenwirkenden Greifern aufweist, von denen die Greifer des einen Satzes jeweils neben einer Falzklappe auf dem diesen zugeordneten Armaturenträger und die Greifer des anderen Satzes auf einem eigenen Armaturenträger aufgenommen sind, und daß die Querschneideinrichtung von einer Abschnittlänge auf eine andere, halb so große Abschnittlänge umstellbar ist und umgekehrt.

Diese Maßnahmen ergeben in vorteilhafter Weise einen Kombinationsfalz- bzw. -abschnittapparat zur wahlweisen Verarbeitung von z. B. auf halben oder viertel Umfang geschnittenden Produkten, wobei wahlweise mit und ohne Längsfalz und/oder mit und ohne Querfalz und/oder mit und ohne Sammeln gearbeitet werden kann. Bei querfalzloser, aber längsgefalzter Produktion stimmt dabei der Faserverlauf in vorteilhafter Weise mit dem Längsfalzverlauf überein, was oft erwünscht ist. Anstelle des ersten Längsfalzes kann auch ein Längsschnitt vorgesehen sein. Hierzu ist lediglich im Bereich der ersten Längsfalzeinrichtung eine entsprechende, wahlweise aktivierbare Längsschneideinrichtung vorzusehen. Im Falle einer zweiten Längsfalzeinrichtung kann auch mit und ohne zweiten Längsfalz gearbeitet werden. Es ist daher in vorteilhafter Weise auch möglich, sogenannte two-up-Produkte herzustellen, bei denen der Faserverlauf mit dem Verlauf beider Falze übereinstimmt. Die erfindungsgemaßen Maßnahmen ermöglichen somit ersichtlich eine hohe Vielseitigkeit. Im Falle einer Querfalzproduktion sind die Falzmesser und Falzklappen sowie die auf einem eigenen Armaturenträger aufgenommen Greifer des Sammelzylinders aktiviert. Die übrigen Greifer sind passiviert. Sofern auf halben Umfang geschnittene Produkte querfalzlos ausgelegt werden sollen, sind die Falzmesser und Falzklappen passiviert. Zusätzlich zu jedem zweiten Greifer des Sammelzylinders sind dabei jeder zweite Greifer des Falzzylinders bzw. der Falzzylinder aktiviert. Sofern bei der Verarbeitung kurzer, auf viertel Umfang geschnittener Produkte die Querfalzeinrichtung passiviert ist, sind beide Greifergruppen des Sammelzylinders und des Falzzylinders bzw. der Falzzylinder aktiviert, wobei die Produkte an die miteinander kämmenden Greifer der aufeinanderfolgenden Zylinder übergeben werden. Die mit Falzmessern und Greifern bzw. Falzklappen und Greifern besetzten Armaturenträger werden dabei einfach so verstellt, daß die gegenseitigen Greifer miteinander kämmen, d. h. die Position einnehmen, die im Fall einer Querfalzproduktion die Falzmesser und Falzklappen haben. Da auf den den Falzmessern bzw. den Falzklappen zugeordneten Armaturenträgern jeweils ein kompletter Greifersatz sitzt, ist in vorteilhafter Weise eine sehr einfache Einstellung mittels der bei einem variablen Falzapparat ohnehin vorhandenen Falzverstellung möglich. Hierzu können einfach die mit Falzmessern und Greifern bzw. Falzklappen und Greifern besetzten Armaturenträger einfach in gegenseitigem Zahneingriff sein, so daß eine gemeinsame Verstellung auf einfache Wesie möglich ist. Die erfindungsgemäßen Maßnahmen ergeben somit ersichtlich trotz der hohen Vielseitigkeit auch eine einfache Bauweise und Bedienbarkeit.

In vorteilhafter Weise kann im Falle einer zweiten Längsfalzeinrichtung die Querfalzauslegeeinrichtung der zweiten Längsfalzeinrichtung nachgeordnet sein. Hierzu kann einfach die von der Querfalzeinrichtung zur Querfalzauslegeeinrichtung führende Bandführung die zweite Längsfalzeinrichtung durchsetzen. Hierdurch ist es möglich, mit ein und derselben Bandführung die zweite Längsfalzeinrichtung zu bedienen bzw. die Produkte ohne zweiten Längsfalz über die Querfalzauslageeinrichtung auszulegen. Dies gilt in vorteilhafter Weise auch für den Fall einer sogenannten Umschlagproduktion, d. h. auch querfalzlose und eventuell ganz längsfalzlose, aufgeschnittene Produkte werden einfach über die Querfalzauslegeeinrichtung ausgelegt.

Eine weitere zweckmäßige Fortbildung der übergeordneten Maßnahme kann darin bestehen, daß die Querschneideinrichtung einen mit zwei um 180_{°} gegeneinander versetzten, wahlweise mit Messern besetzbaren Messeraufnahmestellen versehenen Messerzylinder und einen vorzugsweise mit zwei um 180_{°} gegeneinander versetzten Nuten versehenen Nutenzylinder aufweist. Diese Maßnahme ermöglicht eine schnelle Umstellbarkeit von Schnitt auf halben Umfang auf Schnitt auf viertel Umfang, indem einfach lediglich eine Messeraufnahmestelle oder beide Messeraufnahmestellen des Messerzylinders mit einem Messer besetzt werden. Zusätzlich ist es hierbei auf einfache Weise möglicht, das zweite Messer durch ein Querperforiermesser zu ersetzten, so daß sich eine Querperforation von auf halben Umfang geschnittenen Produkten ergibt, was eine anschließende Querfalzbildung bzw. beim zweiten Längsfalz die Vermeidung von Quetschfalten erleichtern kann.

In weiterer Fortbildung der übergeordneten Maßnahmen kann der zweiten Längsfalzeinrichtung eine wahlweise aktivierbare, vorzugsweise am Gestell der zweiten Längsfalzeinrichtung befestigte Längsperforiereinrichtung vorgeordnet sein. Die Längsperforation erleichtert die Herstellung des zweiten Längsfalzes. Durch die Befestigung der Längsperforiereinrichtung am Gestell der zweiten Längsfalzeinrichtung ergibt sich in vorteilhafter Weise zudem eine automatische Verstellung der Längsperforiereinrichtung zusammen mit der verstellbaren zweiten Längsfalzeinrichtung.

Eine weitere zweckmäßige Maßnahme kann darin bestehen, daß den Sammelzylinder zwei gegeneinander versetzte Falzzylinder zugeordnet sind. Hierduch lassen sich auch bei querfalzloser Produktion Lücken zwischen den aufeinanderfolgenden Produkten erzeugen, so daß diese in vorteilhafter Weise abgebremst werden können, was einen vergleichsweise langsamen Lauf der gesamten Auslegeeinrichtung stromabwärts von der Querfalzeinrichtung ermöglicht.

Weitere Fortbildungen und vorteilhafte Ausgestaltungen der übergeordneten Maßnahmen ergeben sich aus der nachstehenden Beschreibung eines Ausführungsbeispiels anhand der Zeichnung in Verbindung mit den restlichen Unteransprüchen.

Die einzige Figur der Zeichnung zeigt eine Seitenansicht eines erfindungsgemäßen Falzapparats mit vorgeordnetem Falztrichter in schematischer Darstellung.

Der zwei parallele Seitenwände 1 aufweisende, erfindungsgemäße Falzapparat ist mit seinem Einlauf unterhalb eines eine erste Längsfalzeinrichtung bildenden Falztrichters 2 angeordnet, der am Maschinengestell einer dem Falzapparat 1 vorgeordneten, hier nicht näher dargestellt Druckmaschine befestigt, ist. Die in der Druckmaschine bedruckte Papierbahn 3 wird unter Bildung eines ersten Längsfalzes über den Falztrichter 2 gezogen, dem Falzwalzen 4 nachgeordnet sein können, zwischen die die gefalzte Papierbahn 3 einfläuft. Im dargestellten Ausführungsbeispiel ist dem Falztrichter 2 eine durch eine Messerscheibe gebildete Längsschneideinrichtung 5 zugeordnet, die wahlweise in und außer Betrieb setztbar und so angeordnet ist, daß die Papierbahn 3 an der Stelle des ersten Längsfalzes aufgeschnitten und damit in aufeinandergelegte Bahnhälften aufgetrennt werden kann.

Im Bereich des unterhalb des Falztrichters sich befindenden Falzapparateinlaufs sind zwei Zugwalzenpaare mit jeweils mindestens einer angetriebenen und einer anschwenkbaren Walze vorgesehen. Die Walzen der Zugwalzenpaare 6 können als sogenannte Sandwich-Walzen ausgebildet sein, bei denen wechselweise Stahl- und Gummiringe nebeneinander angeordnet sind. Unterhalb der Zugwalzen befindet sich eine Querschneideinrichtung 7, die von Schnitt auf halben Umfang auf Schnitt auf viertel Umfang bezogen auf den Platten- bzw. Formzylinder der hier vorgeordneten Doppelumfang-Druckmaschine umstellbar ist und umgekehrt. Die Querschneideinrichtung 7 besteht aus einem Messerzylinder 8 und einem Nutenzylinder 9. Der Nutenzylinder 9 ist mit zwei um 180_{°} gegeneinander versetzte Nuten 10 versehen. Der Messerzylinder 8 besitzt zwei um 180_{°} gegeneinander versetzte Messeraufnahmestellen 11, in die wahlweise jeweils ein mit einem Messer 12 besetzter Messerbalken 13 einsetzbar ist. Bei Schnitt auf viertel Umfang sind beide Messeraufnahmestellen 11 mit einem Messerbalken 13 besetzt. Bei Schnitt auf halben Umfang ist nur eine Messeraufnahmestelle 11 besetzt. In diesem Fall kann die Nut zum Abschneiden der Papierbahn 3 benötigte Messeraufnahmestelle 11 mit einem Perforiermesser zur Herstellung einer Querperforation besetzt sein.

Auf die Querschneideinrichtung 7 folgt unter Zwischenschaltung einer Beschleunigungsstrecke 14 eine Querfalzeinrichtung 15. Die als mit variabler Geschwindigkeit antreibbare Beschleunigungsstrecke 14 ermöglich die bei einem variablen Falzapparat benötigte Formatvariation. Die Querfalzeinrichtung 15 umfaßt einen mit Greifern 16 bzw. 17 und Falzmessern 18 besetzten Sammelzylinder 19, der hier mit zwei an seinem Umfang gegeneinander versetzten, mit Greifern 20 bzw. 21 und Falzklappen 22 versehenen Falzzylindern 23 zusammenwirkt. Der Sammelzylinder 19 und die beiden Falzzylinder 23 bestehen jeweils aus zwei mehrarmigen, gegeneinander verdrehbaren Armaturenträgern 24, 25 bzw. 26, 27, die zur Aufnahme der Armaturen in Form der Greifer 16, 17 bzw. 20, 21 und der Falzmesser 18 sowie der Falzklappen 2 dienen. Die Greifer 16 bzw. 17 des Sammelzylinders 19 bilden zwei Greifersalze, nämlich einen ersten Satz mit den jeweils neben einem Falzmesser 18 auf einem Arm des auch die Falzmesser 18 aufnehmenden Armaturenträgers 24 aufgenommenen Greifern 17 und einen zweiten Satz mit den auf den Armen des nur mit Greifern besetzten Armaturenträgers 25 aufgenommenen Greifern 16. Der Greifer des Sammelzylinders 19 sind von Sammelproduktion auf ungesammelte Produktion umstellbar. Diese Greifer können dementsprechend als flache Einfachgreifer ausgebildet sein, die bei Sammelproduktion in an sich bekannter Weise nachgreifen. Die Greifer 20, 21 der beiden Falzzylinder 23 bilden ebenfalls zwei Greifersätze, nämlich einen ersten Satz mit den jeweils neben einer Falzklappe 22 angeordneten, zusammen mit der jeweils benachbarten Falzklappe 22 auf einem Arm desselben Armaturenträgers 26 aufgenommenen Greifern 20 und einen zweiten Satz mit den jeweils auf einem Arm des nur mit Greifern besetzten weiteren Armaturenträgers 27 aufgenommenen Greifern 21.

Die neben jeweils einem Falzmesser 18 angeordneten Greifer 17 des Sammelzylinders 19 sind alternativ zu den Falzmessern 18 aktivierbar. Die Greifer 16 des zweiten Greifersatzes des Sammelzylinders 19 sind je nach Produktionsart gemeinsam mit oder alternativ zu den Falzmessern 18 und damit mit oder ohne die Greifer 17 des ersten Greifersatzes aktivierbar. Die Greifer 20 bzw. 21 der beiden Falzzylinder 23 sind je nach Produktionsart alternativ zu den Falzklappen 22 oder satzweise alternativ zueinander aktivierbar und wirken mit im Zylinderberührungsbereich hiermit kämmenden, gleichzeitig aktivierten Greifern des Sammelzylinders 19 zusammen. Durch wahlweise Aktivierung der verschiedenen Armaturen von Sammelzylinder 19 und Falzzylinder 23 läßt sich somit eine hohe Vielseitigkeit erreichen.

Bei Querfalzproduktion sind die Falzmesser 18 und die Falzklappen 22 aktiviert und so eingestellt, daß sie im Zylinderberührungsbereich zusammenwirken, wie in der Zeichnung, der eine Einstellung mit Querfalzproduktion zugrundeliegt, im Berührungsbereich zwischen dem Sammelzylinder 19 und dem oberen Falzzylinder 23 angedeutet ist. Gleichzeitig mit den Falzmessern 18 sind bei Querfalzproduktion die auf dem separaten Armaturenträger 25 aufgenommen Greifer 16 des Sammelzylinders 19 aktiviert, die die vorderen Enden der von der Beschleunigungsstrecke 14 an den Sammelzylinder 19 übergebenen Produkte bis zur Ausführung des Querfalzes halten. Die Greifer 17 des sammelzylinderseitigen zweiten Greifersatzes werden bei Querfalzproduktion nicht benötigt und können passiviert sein. Dasselbe gilt für die Greifer der beiden Falzzylinder 23. Sofern Produkte ohne Querfalz hergestellt werden sollen, sind die Falzmesser 18 und die Falzklappen 22 passiviert und je nach Abschnittlänge auf viertel Umfang oder auf halben Umfang beide Greifersätze oder jeweils ledliglich ein Greifersatz von Sammelzylinder 19 und Falzzylinder 23 aktiviert. Die einzelnen Produkte werden dabei von den sammelzylinderseitigen Greifern an im Zylinderberührungsbereich hiermit kämmende Greifer der Falzzylinder 23 bzw. eines Falzzylinders 23 übergeben. Wenn sämtliche Greifer benötigt werden, was bei Schnitt auf viertel Umfang der Fall ist, werden die gleichzeitig mit den Greifern 17 und den Falzmessern 18 bzw. den Greifern 20 und den Falzklappen 22 besetzten Armaturenträger 24 bzw. 26 von Sammelzylinder 19 und Falzzylinder 23 so gegenüber dem jeweils anderen Armaturenträger 25 bzw. 27 verdreht, daß die Greifer 17 bzw. 20 in die Position gelangen, die bei Querfalzproduktion die Falzmesser 18 bzw. Falzklappen 22 einnehmen. Die den Falzmessern 18 und Falzklappen 2 zugeordneten Armaturenträger 24 bzw. 26 befinden sich in gegenseitigem Zahneingriff und können daher sowohl zur Falzregulierung als auch zur Bewerkstelligung der vorstehend geschilderten Greifereinstellung gemeinsam verstellt werden. Die Verstellung kann dabei mittels einer hier in Form eines Handrads angedeuteten Reguliereinrichtung 28 erfolgen.

Der Sammelzylinder 19 kann ungeradzahlig mehrteilig, z. B. wie hier, fünfteilig, ausgebildet sein. Je nachdem besitzen die Armaturenträger 24 bzw. 25 drei, wie hier fünf, sieben, oder so fort mehr Arme, die mit jeweils einem Greifer 16 bzw. einem Greifer 17 und einem Falzmesser 18 besetzt sind. Der Abstand der Greifer jedes Greifersatzes bzw. der Arme der beiden Armaturenträger des Sammelzylinders 19 ist etwas größer als die größte verarbeitbare Formatlänge, d. h. als der halbe Umfang des größtmöglichen Platten- bzw. Formzylinders, so daß sich auch bei der Verarbeitung von auf halben Umfang geschittenen Produkten, bei der, wie schon erwähnt, lediglich ein Greifersatz aktiviert ist, ein störungsfreier Betrieb ergibt. Die einzelnen oder gemeinsam in Betrieb nehmbaren Falzzylinder 23 können geradzahlig mehrteilig, z. B. wie hier, vierteilig, ausgebildet sein. Sofern lediglich ein Falzzylinder 23 vorgesehen ist, besitzen dessen Armaturenträger 26, 27 eine jeweils gleiche Anzahl von Armen, so daß auch lediglich auf viertel Umfang geschnittene Produkte störungsfrei durchgeleitet werden können. Im Falle des dargestellten Ausführungsbeispiels mit zwei alternativ beaufschlagbaren Falzzylindern 23 ergibt sich die Besonderheit, daß beide Greifersätze jeweils nur zwei um 180_{°} gegeneinander versetzte Greifer 20 bzw. 21 benötigen. Dementsprechend sind von der hier vorgesehenen vier Falzklappen 22 jeweils nur zwei um 180_{°} gegeneinander versetzte Falzklappen neben einem Greifer 22 positioniert und besitzt der dem anderen Greifersatz zugeordnete Armaturenträger 27 nur zwei mit jeweils einem Greifer besetzte Arme. Der Abstand der jeweils auf demselben Armaturenträger aufgenommenen Greifer der Falzzylinder 23 entspricht dem sammelzylinderseitigen Greiferabstand.

Jedem Falzzylinder 23 ist im dargestellten Ausführungsbeispiel eine als Schwertfalzwerk ausgebildete zweite Längsfalzeinrichtung 29 mit zugeordneter Längsfalzauslegeeinrichtung 30 in Form eines mit einem Transportband zusammenwirkenden Schaufelrads, sowie eine alternativ hierzu aktivierbare, separate Querfalzauslegeeinrichtung 31, ebenfalls in Form eines mit einem Auslegeband zusammenwirkenden Schaufelrads, nachgeordnet. Der Transport der Produkte vom jeweils vorgeordneten Falzzylinder 23 zur zugehörigen Querfalzauslegeeinrichtung 31 bzw. zweiten Längsfalzeinrichtung 29 erfolgt durch eine hier lediglich schematisch angedeutete Bandführung 32, welche die jeweils zugehörige zweite Längsfalzeinrichtung 29 durchsetzt und oberhalb des Schaufelrads der jeweils zugehörigen Querfalzauslegeeinrichtung 31 in Form eines u. U. mit einer Schwanzbremse versehenen Auswurfkeils 33 endet. Sofern die zweite Längsfalzeinrichtung 29 aktiviert ist, erfolgt die Auslage der über die betreffende Bandführung 32 laufenden Produkte über die zugehörige Längsfalzauslegeeinrichtung 30. Sofern Produkte ohne zweiten Längsfalz hergestellt werden, erfolgt die Auslage unabhängig davon, ob die Querfalzeinrichtung 15 aktiviert ist oder nicht, über die der zweiten Längsfalzeinrichtung 29 nachgeordnete Querfalzauslegeeinrichtung 31. Die von den Falzzylindern 23 abgenommenen Produkte werden hierzu durch die Bandführung 32 durch die zweite Längsfalzeinrichtung 29 hindurchgeleitet. Der zweiten Längsfalzeinrichtung 29 kann eine wahlweise zusammen mit ihr aktivierbare Längsperforiereinrichtung 34 zugeordnet sein. Diese kann fluchtend mit dem Falzmesser am Gestell der zugehörigen zweiten Längsfalzeinrichtung 29 befestigt sein, so daß bei einer Verstellung der zweiten Längsfalzeinrichtung automatisch die zugehörige Längsperforiereinrichtung mit-verstellt wird.

Im Falle einer Querfalzproduktion ergeben sich Lücken zwischen den aufeinanderfolgenden Produkten. Dasselbe gilt für den Fall einer wechselweisen Beaufschlagung der beiden gegeneinander versetzten Falzzylinder 23. Die in die Bandführung 32 einlaufenden Produkte können dementsprechend unter Reduzierung der Länge der Lücken zur Erzielung eines vergleichsweise langsamen Laufs der Auslegeeinrichtungen mittels einer geeigneten Bremseinrichtung 35 abgebremst werden. Hierzu kann die Bandführung 32 zwei miteinander verzahnte, mit abgestuften Geschwindigkeiten angetriebene Abschnitte aufweisen. Im dargestellten Ausführungsbeispiel ist die Bremseinrichtung 35 als mit Bremsbacken versehene Bremsrollen ausgebildet.

Der Sammelzylinder 19 ist, wie weiter oben bereits angedeutet, von umgesammelter Produktion auf Sammelproduktion umstellbar und umgekehrt. Die aufeinandergesammelten Produkte können miteinander verbunden werden. Hierzu kann dem Sammelzylinder 19 ein den Falzzylindern 23 vorgeordneter Heftapparat 36 oder eine Einrichtung zum Auftragen von Leimstreifen etc. zugeordnet sein.

Der dargestellte Falzapparat stellt, wie die obigen Ausführungen erkennen lassen dürften, einen vielseitig verwendbaren, variablen Falz- und -abschnittapparat dar, der die Herstellung einer umfangreichen Produktpalette ermöglicht, z. B. die Herstellung
a) einmal längs- und anschließend einmal quergefalzter Produkte,
b) einmal längs- und anschließend einmal quer-und dann nochmals längsgefalzter Produkte,
c) im Bereich des ersten Längsfalzes aufgeschnittener Produkte, die einmal quer- und anschließend einmal längsgefalzt sind,
d) lediglich zweimal längsgefalzter Produkte,
e) im Bereich des ersten Längsfalzes aufgeschnittener und dann mittels der zweiten Längsfalzeinrichtung mit einem Längsfalz versehener Produkte,
f) lediglich einmal längsgefalzter Produkte,
g) überhaupt nicht gefalzter, d. h. auch im Bereich des ersten Längsfalzes aufgeschnittener Abschnitte.

Sämtliche Produktionsarten gelten unabhängig von der Anzahl der Nutzen am Platten- bzw. Formzylinderumfang im Prinzip für jede Abschnittlänge, wenngleich die Produktionsarten a) bis e) am meisten für auf halben Umfang und die Produktionsarten f) und g) am meisten für auf viertel Umfang geschnittene Produkte, jeweils bezogen auf einen Platten- bzw. Formzylinder mit zwei Nutzen am Umfang (sog. Doppelumfangmaschine) in Frage kommen. Bei lediglich einem Nutzen am Umfang (Einfachumfangmaschine) ergibt sich demgegenüber für a) bis e) Schnitt auf ganzen Umfang und für f) und g) Schnitt auf halben Umfang. Ein noch kleinerformatiger Schnitt wäre möglich, wenn der Messerzylinder 8 entsprechend mehr Messer enthält.

## Patentansprüche

1. Falzapparat mit vorgeordneter, vorzugsweise als Falztrichter ausgebildeter, erster Längsfalzeinrichtung (2) und mit mindestens einer Querfalzeinrichtung (15) mit einem mit Falzmessern (18) und Greifern (16) besetzten Sammelzylinder (19), dem eine Querschneideinrichtung (7) mit vorzugsweise hieran anschließender Beschleunigungsstrecke (14) vorgeordnet ist und der mit mindestens einem mit den Falzmessern (18) zugeordneten Falzklappen (22) besitzen Falzzylinder (23) zusammenwirkt, dem mindestens eine Auslegeeinrichtung, vorzugsweise eine Querfalzauslegeeinrichtung (31) sowie eine zweite Längsfalzeinrichtung (29) mit zugeordneter Längsfalzauslegeeinrichtung (30) nachgeordnet sind, dadurch gekennzeichnet, daß der zwei mehrarmige, gegeneinander verstellbare Armaturenträger (24 bzw. 25) enthaltende Sammelzylinder (19) zwei Sätze von Greifern (16 bzw. 17) aufweist, von denen die Greifer (17) des einen Satzes jeweils neben einem Falzmesser (18) auf dem diesen zugeordneten Armaturenträger (24) aufgenommen und alternativ zu den Falzmessern (18) aktivierbar sind und die Greifer (16) des anderen Greifersatzes, die gemeinsam mit den Greifern (17) des ersten Greifersatzes oder den Falzmessern (18) aktivierbar sind, auf einem eigenen Armaturenträger (25) aufgenommen sind, daß jeder ebenfalls zwei mehrarmige, gegeneinander verstellbare Armaturenträger (26 bzw. 27) enthaltende Falzzylinder (23) ebenfalls zwei Sätze von alternativ zueinander und/oder alternativ zu den Falzklappen (22) aktivierbaren, mit den gleichzeitig aktivierten Greifern des Sammelzylinders (19) zusammenwirkenden Greifern (20 bzw. 21) aufweist, von denen die Greifer (20) des einen Greifersatzes jeweils neben einer Falzklappe (22) auf dem diesen zugeordneten Armaturenträger (26) und die Greifer (21) des anderen Greifersatzes auf einem eigenen Armaturenträger (27) aufgenommen sind, und daß die Querschneideinrichtung (7) von einer Abschnittlänge auf eine andere, halb so große Abschnittlänge umstellbar ist und umgekehrt.

2. Falzapparat nach Anspruch 1, dadurch aekennzeichnet, daß die Querschneideinrichtung (7), die vorzugsweise von Schnitt auf halben Umfang auf Schnitt auf viertel Umfang umstellbar ist, einem mit zwei um 180_{°} gegeneinander versetzten, wahlweise mit Messern (12) besetzbaren Messeraufnahmestellen (11) versehenen Messerzylinder (8) und einen vorzugsweise mit zwei um 180° gegeneinander versetzten Nuten (10) versehenen Nutenzylinder (9) aufweist und daß die Messer (12) der Querschneidenrichtung (7), von denen bei Querfalzproduktion ein Messer vorzugsweise als Querperforiermesser ausgebildet ist, jeweils auf einem lösbar in eine zugeordnete Messeraufnahmestelle (11) einsetzbaren Messerbalken (13) aufgenommen sind.

3. Falzapparat nach einem der vorhergehenden Ansprüche, dadurch gekennzeichnet, daß im Bereich der ersten Längsfalzeinrichtung (2) eine Längsschneideinrichtung (5) vorgesehen ist.

4. Falzapparat nach einem der vorhergehenden Ansprüche, dadurch aekennzeichnet. daß im Bereich der ersten Längsfalzeinrichtung (2) eine Längsschneideinrichtung (5) vorgesehen ist.

5. Falzapparat nach einem der vorhergehenden Ansprüche, dadurch aekennzeichnet, daß im Falle einer zweiten Längsfalzeinrichtung die Querfalzauslegeeinrichtung (31) der zweiten Längsfalzeinrichtung (29) nachgeordnet ist.

5. Falzapparat nach Anspruch 4, dadurch oekennzeichnet. daß die von einem zur Querfalzeinrichtung (15) gehörenden Falzzylinder (23) zur Querfalzauslegeeinrichtung (31) führende Bandführung (32) die zugehörige zweite Längsfalzeinrichtung (29) durchsetzt.

6. Falzapparat nach einem der vorhergehenden Ansprüche, dadurch aekennzeichnet, daß der zweiten Längsfalzeinrichtung (29) eine wahlweise aktivierbare, vorzugsweise am Gestell der zweiten Längsfalzeinrichtung befestigte Längsperforiereinrichtung (34) vorgeordnet ist.

7. Falzapparat nach einem der vorhergehenden Ansprüche, dadurch gekennzeichnet. daß dem Sammelzylinder (19) zwei gegeneinander versetzte, mit Falzklappen (22) versehen Falzzylinder (23) zugeordnet sind, wobei vorzugsweise nur die Hälfte der Falzklappen (22) gemeinsam mit einem benachbarten Greifer (20) auf jeweils einem Arm des zugehörigen Armaturenträgers (26) aufgenommen sind und der nur mit Greifern (21) besetzte Armaturenträger (27) nur halb so viel Arme besitzt wie der die Falzklappen (22) trägende Armaturenträger (26).

8. Falzapparat nach einem der vorhergehenden Ansprüche, dadurch aekennzeichnet. daß dem Falzzylinder bzw. den Falzzylinder (23) jeweils eine Bremseinrichtung (35) nachgeordnet ist.

9. Falzapparat nach einem der vorhergehenden Ansprüche, dadurch aekennzeichnet, daß jeweils der mit Falzmessern (18) und Greifern (17) bzw. mit Falzklappen (22) und Greifern (20) besetzte Armaturenträger (24 bzw. 26) gegenüber dem anderen Armaturenträger (25 bzw. 27) verstellbar ist, wobei vorzugsweise der mit Falzklappen (22) und Greifern (20) besetzte Armaturenträger (26) und der mit Falzmessern (18) und Greifem (17) besetzte Armaturenträger (24) in gegenseitigem Zahneingriff sind und diese mittels einer gemeinsamen Reguliereinrichtung (28) gemeinsam verstellbar sind.

10. Falzapparat nach einem der vorhergehenden Ansprüche, dadurch gekennzeichnet, daß der Sammelzylinder (19) ungeradzahlig mehrteilig, vorzugsweise fünfteilig, ist und daß der Falzzylinder bzw. die Falzzylinder (23) geradzahlig mehrteilig, vorzugsweise vierteilig, ist bzw. sind.

## Claims

1. A folder comprising a first longitudinal folding device (2) preferably in the form of a former on the feed side of the folder and at least one transverse folding device (15) having a collect cylinder (19) equipped with folding blades (18) and grippers (16), arranged to be supplied from a transverse cutting device (7) with an acceleration path (14) preferably adjoining it and which cooperates with at least one folder cylinder (23) with folding jaws (22) associated with the folding blades (18), such folder cylinder being followed by at least one delivery device, preferably in the form of a transverse folding delivery device (31) and a second longitudinal folding device (29) with an associated longitudinal folder delivery device (30) characterized in that the collect cylinder (19) having two multi-arm relatively adjustable fixture supports (24 and, respectively, 25), has two sets of grippers (16 and, respectively, 17), of which the grippers (17) of the one set are respectively mounted adjacent to one, folding blade (18) of this fixture support (24) associated with this blade and are able to be put into operation as an alternative to the folding blades (18) and the grippers (16) of the other set, which are able to be put into operation jointly with the grippers (17) of the first set or with folding blades (18), are mounted on their own fixture support (25), and each folding cylinder (23) also has two multi-arm fixture supports (26 and, respectively, 27) able to be adjusted in relation to each other also has two sets of grippers (27), which are able to be put into operation as an alternative to each other and/or as an alternative to the folding jaws (22), and are adapted to cooperate with the simultaneously activatable grippers (20 and, respectively, 21) of the collect cylinder (19), of which the grippers (20) of the one set are respectively mounted adjacent to one folding jaw (22) on the fixture support (26) associated with the latter and the grippers (21) of the other set are mounted on their own fixture support (27) and the transverse cutting device (7) is able to be reset from one cut length to another cut length which is half as long and vice versa.

2. The folder as claimed in claim 1, characterized in that the transverse cutting device (7), which is preferably able to be reset from cutting to half the periphery to cutting to one quarter of the periphery, has a knife cylinder (8) provided with two knife receiving sites (11) offset from each other by 180° and able to be selectively fitted with knives (12), and furthermore has a groove cylinder (9) which is preferably provided with two grooves (10) offset by 180_{°} and the knives of the transverse cutting device (7), of which in the case of transverse fold production, one knife is preferably in the form of a transverse perforating knife, are respectively detachably mounted in a knife beam (13) able to be fitted in an associated knife receiving site (11).

3. The folder as claimed in any one preceding claim, characterized in that adjacent to the first longitudinal folding device (2) there is a longitudinal cutting device (5).

4. The folder as claimed in any one of the preceding claims characterized in that in the case of there being a second longitudinal folding device the transverse folding device (31) is arranged following the second longitudinal folding device (29).

5. The folder, as claimed in claim 4, characterized in that the conveyor belt (32) running from a folding cylinder (23) belonging to the transverse folding device (15) to the transverse folding delivery device (31) extends through the associated second longitudinal folding device (29).

6. The folder as claimed in any one of the preceding claims characterized in that the second longitudinal folding device (29) is preceded by a selectively activated longitudinal perforated device (34) preferably secured to the frame of the second longitudinal folding device.

7. The folder as claimed in any one of the preceding claims characterized in that the collect cylinder (19) is associated with two mutually offset folding cylinders (23) provided with folding jaws (22), and preferably only half of the folding jaws (22) are mounted jointly with an adjacent gripper (20) on one respective arm of the associated fixture support (26) and the fixture support (27) only fitted with grippers (21) has only half as many arms as the fixture support (26) having the folding jaws (22).

8. The folder as claimed in any one of the preceding claims, characterized in that the folding cylinder or, respectively, the folding cylinders (23) are each followed by a braking device (35).

9. The folder as claimed in any one of the preceding claims characterized in that respectively the fixture support (24 and, respectively, 26) fitted with folding blades (18) and grippers (17) and, respectively, with folding jaws (22) and grippers (20) is able to be adjusted in relation to the other fixture support (25 and, respectively, 27) and preferably the fixture support (26) fitted with folding jaws (22) and grippers (20) and the fixture support (24) fitted with folding blades (18) and grippers (17) are in interlocking toothed engagement and they are able to be jointly adjusted using a common regulating device (28).

10. The folder as claimed in any one of the preceding claims, characterized in that the collect cylinder (19) is made in an odd number of parts and preferably in five parts and the folding cylinder or, respectively, the folding cylinders (23) are made in an even number of parts and preferably in four parts.

## Revendications

1. Plieuse comportant en entrée un premier dispositif de pliage longitudinal (2), de préférence sous la forme d'un entonnoir de pliage, et au moins un dispositif de pliage transversal .(15) comportant un cylindre collecteur (19) pourvu de lames de pliage (18) et de preneurs (16) et précédé d'un dispositif de coupe transversale (7) raccordé à une section d'accélération (14), le cylindre collecteur coopérant avec au moins un cylindre de pliage (23) qui est muni de boîtes de pliage (22) correspondant auxdites lames (18) et qui est suivi d'au moins un dispositif de dépôt, de préférence à pli transversal (31), ainsi que d'un second dispositif de pliage longitudinal (29) associé à un dispositif de dépôt à pli longitudinal (30), caractérisée en ce que le cylindre collecteur (19), comprenant deux porte-outils (24 et 25) pourvus de plusieurs bras et réglables en position mutuelle, comporte deux jeux de preneurs (16 et 17), les preneurs (17) d'un premier jeu étant montés, chacun à côté d'une lame de pliage (18), sur le porte-outils (24) correspondant à ces lames et actionnés en alternance par rapport aux lames (18), et les preneurs (16) de l'autre jeu étant montés sur un porte-outil distinct (25) et actionnés en commun avec les preneurs (17) du premier jeu ou avec les lames de pliage (18), en ce que chaque cylindre de pliage (23), comprenant également deux porte-outils (26 et 27) pourvus de plusieurs bras et réglables en position mutuelle, comporte également deux jeux de preneurs (20 et 21) qui sont actionnés en alternance les uns par rapport aux autres et/ou par rapport aux boîtes de pliage (22) et qui coopèrent avec les preneurs actionnés simultanément du cylindre collecteur (19), les preneurs (20) d'un premier jeu étant montés, chacun à côté d'une boîte de pliage (22), sur le porte-outils (26) correspondant à ces boîtes, et les preneurs (21) de l'autre jeu étant montés sur un porte-outils distinct (27), et en ce que le dispositif de coupe transversale (7) est convertible d'une longueur de découpage à une autre longueur de moitié plus petite et inversement.

2. Plieuse selon la revendication 1, caractérisée en ce que le dispositif de coupe transversale (7), lequel est de préférence convertible entre une coupe par demi-tour et une coupe par quart de tour, comporte un cylindre à couteaux (8) pourvu de deux montures pour couteaux (11) qui sont décalées mutuellement de 180_{°} et qui peuvent être équipées de couteaux (12) à volonté, et un cylindre à rainures (9) pourvu de préférence de deux rainures (10) décalées mutuellement de 180_{°}, et en ce que les couteaux (12) du dispositif de coupe transversale (7), couteaux dont l'un est constitué de préférence par un couteau de perforation transversale en cas de production d'articles à pli transversal, sont montés chacun sur une barre porte-couteaux (13) logée de manière amovible dans une monture respective (11).

3. Plieuse selon l'une des revendications précédentes, caractérisée en ce qu'elle comporte un dispositif de coupe longitudinale (5) à proximité du premier dispositif de pliage longitudinal (2).

4. Plieuse selon l'une des revendications précédentes, caractérisée en ce que, dans le cas où il y a un second dispositif de pliage longitudinal, le dispositif de dépôt à pli transversal (31) se trouve après le second dispositif de pliage longitudinal (29).

5. Plieuse selon la revendication 4, caractérisée en ce que le convoyeur à bandes (32) allant d'un cylindre de pliage (23) correspondant au dispositif de pliage transversal (15) jusqu'au dispositif de dépôt à pli transversal (31) traverse le second dispositif correspondant de pliage longitudinal (29).

6. Plieuse selon l'une des revendications précédentes, caractérisée en ce que le second dispositif de pliage longitudinal (29) est précédé d'un dispositif de perforation longitudinale (34) pouvant être actionné à volonté et fixé de préférence au châssis du second dispositif de pliage longitudinal.

7. Plieuse selon l'une des revendications précédentes, caractérisée en ce que le cylindre collecteur (19) est associé à deux cylindres de pliage (23) décalés mutuellement et pourvus de boîtes de pliage (22), cylindres dans lesquels de préférence seulement une boîte de pliage (22) sur deux est montée en commun avec un preneur adjacent (20) sur un bras respectif du porte-outils correspondant (26), et dans lesquels le porte-outils (27) muni seulement de preneurs (21) ne comporte que la moitié du nombre des bras du porte-outils (26) portant les boîtes de pliage (22).

8. Plieuse selon l'une des revendications précédentes, caractérisée en ce qu'un dispositif de freinage (35) est disposé après le cylindre de pliage ou chaque cylindre de pliage (23).

9. Plieuse selon l'une des revendications précédentes, caractérisée en ce que chacun des porte-outils (24, 26) équipés de lames de pliage (18) et de preneurs (17), ou de boîtes de pliage (22) et de preneurs (20), est réglable en position par rapport à l'autre porte-outils (25, 27), et en ce que de préférence le porte-outils (26) muni de boîtes de pliage (22) et de preneurs (20) et le porte-outils (24) muni de lames de pliage (18) et de preneurs (17) sont en prise l'un sur l'autre au moyen de dents et sont réglables en position ensemble au moyen d'un dispositif commun de réglage (28).

10. Plieuse selon l'une des revendications précédentes, caractérisée en ce que le cylindre collecteur (19) est subdivisé en un nombre impair de parties, de préférence en cinq parties, et en ce que le ou les cylindres de pliage (23) est ou sont subdivisés en un nombre pair de parties, de préférence en quatre parties.
